# EUROPÄISCHE PATENTSCHRIFT

(11) **EP 1 340 593 B1**
(45) Veröffentlichungstag und Bekanntmachung des Hinweises auf die Patenterteilung: **16.11.2005**
(21) Anmeldenummer: 03004472.1
(22) Anmeldetag: 27.02.2003
(51) Int. Cl.: B24D 3/18, B24D 5/12

(54) **Schleifwerkzeug, insbesondere Trennschleifwerkzeug**
Grinding tool, especially cutting-off tool
Outil de meulage, en particulier outil de tronçonnage

(30) Priorität: 01.03.2002 DE 20203238 U
(43) Veröffentlichungstag der Anmeldung: 03.09.2003
(73) Patentinhaber: DIEWE-Diamantwerkzeuge GmbH, 86510 Asbach /Ried (DE)
(72) Erfinder: Dietmair, Johann, 86510 Asbach/Ried (DE)
(74) Vertreter: Ernicke, Hans-Dieter

(56) Entgegenhaltungen:
- EP-A- 1 099 524
- WO-A-02/16082
- GB-A- 2 102 445
- DATABASE WPI Section Ch, Week 199311 Derwent Publications Ltd., London, GB; Class L02, AN 1993-092242 XP002244016 -& SU 1 726 220 A (CONSTR MATERIALS & TECHN PROCESSES RES), 15. April 1992 (1992-04-15)

## Beschreibung

Die Erfindung betrifft ein Schleifwerkzeug, insbesondere ein Trennschleifwerkzeug.

Ein solches Schleifwerkzeug ist aus der Praxis bekannt. Es ist als sogenanntes gebundenes Schleifwerkzeug ausgebildet, welches einen Schleifbereich in Matrixform mit einem Bindemittel und räumlich verteilt eingebetteten Schleifmaterialien aufweist.

Trennschleifwerkzeuge in Scheibenform, z.B. Trennschleifscheiben, kommen beim Freihandschleifen (Winkelschleifmaschinen), auf handgeführten Schleifmaschinen (z.B. Karrenschleifmaschinen) oder auch zwangsgeführt auf stationären oder instationären Maschinen (z.B. fahrbare Fugenschneider) zum Einsatz. Trennschleifwerkzeuge liegen auch in Form von Bohrkronen, Schleiftöpfen, flexiblen Sägeseilen und dgl. anderen Bauvarianten vor. Zu bearbeitende Werkstoffe sind verbreitet harte Baumaterialien wie Stein, Ziegel, Beton, Keramik oder vergleichbare Verbundwerkstoffe, aber auch Metalle. Hierbei sind insbesondere auch Stahlbeton oder andere mit harten Stahleinlagen oder dgl. bewehrte inhomogene Werkstoffe zu nennen.

Die Belastung dieser Werkzeuge ist geprägt von stark variierenden Einsatzbedingungen. So führt die Zustellung der Trennschleifscheibe per Hand in der Regel zu stark wechselnden Schleifkräften sowie einer hohen Temperatur-, Stoß- und Reibbelastung des Schneidbelages. Weiterhin stark verschleißfördernd wirkt sich die stoffliche, mechanische und geometrische Inhomogenität der zu trennenden Werkstücke aus.

In der Folge kann die Schneidleistung sinken und das Standzeitende der Trennschleifscheibe durch einen weitgehenden Abtrag der Bindemittel und Schleifpartikel enthaltenen Schneidzone schnell erreicht werden. Insbesondere bei relativ verschleißbeständigen Bindemitteln kann es auch nach Abstumpfung der Schleifpartikel und der damit einhergehenden Erhöhung des Traganteils zu einem starken Temperaturanstieg in der Schleifzone kommen, was in der Regel eine irreversible Abstumpfung der Schleifzone und somit das Standzeitende des Werkzeuges zur Folge hat.

Zwecks Leistungsoptimierung von Trennschleifscheiben wurden in der Vergangenheit zahlreiche Arten und Kombinationen von Schleifpartikeln, Bindungsmaterialien sowie Auslegungen des Schleifpartikel-Bindemittel-Aufbaus erprobt. So können beispielsweise durch Poren im Schleifbelag sowohl Spanräume geschaffen werden als auch durch Reduzierung des Traganteils die Temperatur im Bereich der Schleifzone verringert werden. Weiterhin kann das gezielte Einbringen von Poren den kontrollierten Verschleiß der Bindemittelschicht begünstigen. Dadurch kann sowohl stumpfes Korn ausbrechen als auch scharfes Korn zwecks Teilnahme am Schleifprozess freigelegt werden.

Die GB 2 102 445 A offenbart ein gebundenes Schleifwerkzeug enthaltend einen Schleifbelag mit einem Bindemittel und Schleifmaterial, wobei der Schleifbelag eine Mischung von Schleifkörpern und Schleifpartikeln enthält, die Schleifkörper als Kornhohlkugeln ausgebildet sind und der Schleifbelag ein oder mehrere Arten harter Schleifmittel sowie ein oder mehrere Arten minderharter Schleifmittel enthält.

Die EP 1 099 524 A2 zeigt eine Diamanttrennscheibe mit einem rotatorisch antreibbaren Scheibenkörper, an dessen Außenumfang ein ringförmiger Schneidkranz aus mehreren regelmäßig im Kreis verteilten Diamantschneidsegmenten angeordnet ist. Die Schneidsegmente wirken als Schleifkörper und sind mit abtragenden Teilchen, insbesondere Diamantkörnchen, Korund oder dergl. besetzt.

Es ist Aufgabe der vorliegenden Erfindung, die vorbekannten Schleifwerkzeuge zu verbessern.

Die Erfindung löst diese Aufgabe mit den Merkmalen im Hauptanspruchs.
Das erfindungsgemäße Schleifwerkzeug hat den Vorteil, dass es eine wesentlich bessere Schneidleistung und eine längere Standzeit bietet. Insbesondere kann hierbei auch die Schnittgeschwindigkeit gegenüber vorbekannten Schleifwerkzeugen erhöht und über längere Zeit aufrecht erhalten werden.

Hierbei besteht eine besondere Eignung für die eingangs genannten harten Werkstoffe bzw. Baumaterialien wie Stein, Ziegel, Beton, Keramik oder vergleichbare Verbundwerkstoffe, aber auch Metalle. Insbesondere die kritischen inhomogenen Materialien mit veränderlichen Härten, wie Stahlbeton oder andere mit harten Stahleinlagen oder dgl. bewehrte Werkstoffe können besser und mit längerer Standzeit des Werkzeugs bearbeitet werden.

Beim erfindungsgemäßen Schleifwerkzeug werden im vorzugsweise umfangsseitigen oder stirnseitigen Schleifbelag mehrere Arten unterschiedlich harter Schleifmittel eingesetzt, wobei das maßgeblich für den Zerspanungsprozeß vorgesehene härtere Schleifmittel in massiver Partikelform unmittelbar in eine aus metallischem Bindemittel bestehende Matrix eingebunden ist. Das minderharte körnige Schleifmittel ist Bestandteil der Kornhohlkugel, welche wie das härtere Schleifkorn vorzugsweise metallisch in den Schleifbelag eingebunden ist. Das minderharte, auf der Außenfläche der Kornhohlkugeln gebundene Schleifkorn hat einen geringeren Anteil am Zerspanungsprozeß.

Die Kornhohlkugeln sind selbstschärfend und bewirken eine Leistungsverbesserung, in dem zum einen das minderharte Schleifkorn der Kornhohlkugeln unter den oben beschriebenen spezifischen Belastungsbedingungen beim Schleifen, insbesondere Trennschleifen, den mechanischen Verschleiß des harten Schleifkorns insbesondere durch Aufnahme von Druck- und Stoßbelastungen zu reduzieren vermag.

Zum anderen entstehen einhergehend mit dem Verschleiß der Kornhohlkugeln offene keramische Porenkörper. Diese weisen eine hinreichend hohe mechanische und thermische Stabilität auf, um einerseits die Festigkeit und den Verbund des gesamten Schleifbelages zu gewährleisten. Andererseits tragen sie trotz dieser Festigkeit zu einem kontrollierten Verschleiß des metallischen Bindemittels bei, um abgestumpftes Korn ausbrechen zu lassen und um neues Korn zum Eingriff zu bringen. Des weiteren bewirken die durch die geöffneten Kornhohlkugeln erzeugten Poren eine Herabsetzung der Prozesstemperatur, indem der Traganteil des Schleifbelages reduziert, Spanräume geschaffen sowie Ventilations- und Verwirbelungsvorgänge an der Oberfläche begünstigt werden.

Als harte Schleifmittel werden vorzugsweise Diamant und kubisches Bornitrid verwendet, während sich als minderharte Schleifmittel Korund und Siliziumcarbid bewährt haben. Als besonders vorteilhaft kann sich der Einsatz von keramischem Korund erweisen, da dieser aufgrund seines mikrokristallinen Aufbaus eine vergleichsweise hohe Zähigkeit und damit eine gute Beständigkeit gegenüber Druck- und Stoßbelastungen aufweist.

Prinzipiell kann ein einzelnes hartes Schleifmittel mit einem einzelnen minderharten Schleifmittel als Bestandteil der Kornhohlkugeln zusammenwirken; es können aber auch Kombinationen von harten und minderharten Schleifmitteln verwendet werden, wobei jedoch vorzugsweise ausschließlich die minderharten Schleifmittel Bestandteil der Kornhohlkugeln sind. Damit kann ein kontrollierter Kornverschleiß ermöglicht und ein Herausbrechen von Schleifkorn aus dem im Vergleich zu einem metallischen Bindemittel weniger festen keramischen Bindemittel vermieden werden.

Die Größe der Kornhohlkugeln sowie des daran gebundenen minderharten Schleifmittels kann in Abhängigkeit der Größe des harten Schleifmittels gewählt werden. Demnach beträgt der Durchmesser der Kornhohlkugel vorzugsweise das 1 bis 10-fache des Durchmessers des harten Schleifmittels, wobei die Korngröße des minderharten Schleifmittels in der Größenordnung des harten Schleifmittels vorliegt.

Eine bevorzugte Ausführungsform für die Verwendung im erfindungsgemäßen Schleifwerkzeug ist eine 2-Komponenten-Kornhohlkugel, wobei der Hohlkörper wegen seiner höheren thermischen und mechanischen Belastbarkeit vorzugsweise aus keramischem Material besteht. Eine weitere bevorzugte Ausführungsform ist eine 3-Komponenten-Hohlkugel, bestehend aus Hohlkugel, Bindemittel und Schleifmittel. In einer bevorzugten Ausführung bestehen sowohl der Körper der Hohlkugel als auch das Bindemittel aus einem gleichen oder unterschiedlichen keramischen Material. Die Kornhohlkugel kann in beiden Fällen aus einem gebrannten keramischen Bindematerial, z.B. aus Bindeton bestehen. Das Bindemittel kann alternativ auch organischer Natur sein.

Das Schleifwerkzeug kann in unterschiedlicher Weise ausgestaltet sein. Der Schleifbelag in Form von ein oder mehreren Schneidsegmenten vorliegen, die mit einem geeigneten Tragkörper aus anderem Material auf geeignete Weise, z.B. durch Löten, Schweißen, Ansintern, etc. verbunden sind. Alternativ kann der Schleifbelag mit einem Tragkörper einstückig verbunden sein, z.B. in Form eines in Gänze gesinterten Schleifwerkzeugs. Die einstückige Ausbildung hat den Vorteil, dass der Werkzeugaufbau sehr homogen ist, was für die Wärmeableitung und die Standfestigkeit von Vorteil ist. Durch eine Aufteilung in mehrere Abschnitte mit unterschiedlicher Materialzusammensetzung lässt sich das Schleifwerkzeug optimal an den jeweiligen Einsatzbereich anpassen.

Das Schleifwerkzeug kann in beliebig geeigneter Ausformung vorliegen, z.B. in Scheibenform für das Abtrags- oder das Trennschleifen, als Bohrkrone, als Schleiftopf, aber auch als flexibles Sägeseil mit integrierten Schleifelementen.

Das erfindungsgemäße Schleifwerkzeug kann ein oder mehrere zusätzliche Schneidbeläge besitzen, die z.B. aus aufgelegten Diamantpartikeln oder anderen sehr harten Schleifmitteln bestehen.

In den Unteransprüchen sind weitere vorteilhafte Ausgestaltungen der Erfindung angegeben.

Die Erfindung ist in den Zeichnungen beispielsweise und schematisch dargestellt. Im Einzelnen zeigen:
- Figur 1:: ein Schleifwerkzeug in Form einer Trennschleifscheibe mit einem Tragkörper und einem Schleifbelag in Draufsicht,
- Figur 2:: einen Querschnitt durch die Trennschleifscheibe gemäß Schnittlinie II - II von Figur 1,
- Figur 3:: eine andere Trennschleifscheibe in Draufsicht,
- Figur 4:: ein Schleifwerkzeug in Form eines Sägeseils mit Schleifperlen,
- Figur 5:: eine geschnittene und vergrößerte Darstellung einer Schleifperle,
- Figur 6:: ein Schleifwerkzeug in Form einer Bohrkrone,
- Figur 7:: ein Schleifwerkzeug in Form eines Schleiftopfes und
- Figur 8:: einen vergrößerten schematischen Ausschnitt des Schleifbelags mit Kornhohlkugeln und Diamantpartikeln in einem Bindemittel.

In Figur 1 bis 6 sind verschiedene Varianten von Schleifwerkzeugen (1) dargestellt, die als Trennschleifwerkzeuge ausgebildet sind. Das Trennschleifwerkzeug kann als Trennschleifscheibe (17), insbesondere Diamant-Trennschleifscheibe, Bohrkrone (18) oder als flexibles Sägeseil (19) ausgebildet sind. Ein anderes Schleifwerkzeug (1), welches zur Oberflächenbearbeitung eingesetzt wird, kann z.B. ein Schleiftopf (23) gemäß Figur 7 sein.

Die Schleifwerkzeuge (1) besitzen jeweils einen Tragkörper (4) in geeigneter unterschiedlicher Ausgestaltung und mindestens einen Schleifbelag (5) an geeigneter Stelle des Tragkörpers (4). Der Schleifbelag (5) befindet sich vorzugsweise am Außenumfang oder übergreifend auch am benachbarten Randbereich (insbesondere beim Trennschleifwerkzeug) oder an der Stirnseite (z.B. Schleiftopf) des Tragkörpers (4). Der Schleifbelag (5) kann aus ein oder mehreren Schleifelementen (12) bestehen, die als separate Teile ausgebildet sind und mit dem Tragkörper (4) in beliebig geeigneter Weise, z.B. durch Schweißen, Löten, Ansintern oder dergleichen verbunden sind. Alternativ kann der Schleifbelag (5) einstückig mit dem Tragkörper (4) verbunden sein.

Die Schleifwerkzeuge (1) sind als gebundene Schleifwerkzeuge ausgebildet, welche einen Schleifbelag (5) in Matrixform mit einem Bindemittel (15) und darin räumlich verteilt eingebetteten Schleifkörpern (13) und Schleifpartikeln (25) aufweisen. Zudem sind harte und minderharte Schleifmittel (10,14) vorhanden. Die Dicke des Schleifbelages (5) ist erheblich größer als der Durchmesser der verschiedenen enthaltenen Schleifkörper (13) und Schleifmittel (10,14).

Wie Figur 8 verdeutlicht, weist der Schleifbelag (5) ein metallisches Bindemittel (15) und mehrere als Kornhohlkugeln (13) ausgebildete Schleifkörper auf, wobei er ferner ein oder mehrere Arten harter Schleifmittel (10) als Schleifpartikel (25) sowie ein oder mehrere Arten minderharter Schleifmittel (14) enthält.

Die minderharten Schleifmittel (14) sind an der äußeren Oberfläche (24) der Kornhohlkugeln (13) angeordnet. Im Bindemittel (15) sind somit die harten Schleifpartikel (25) und die Kornhohlkugeln (13) nebeneinander und vorzugsweise gleichmäßig verteilt wie in einer Matrix eingebettet.

In der Ausführungsform von Figur 8 sind die minderharten Schleifmittel (14) ausschließlich an der Außenfläche (24) der als Träger fungierenden Kornhohlkugeln (13) angeordnet, wobei im Bindemittel (15) ansonsten die massiven Schleifpartikel (25) aus den härteren Schleifmitteln (10) enthalten sind. Die harten und minderharten Schleifmittel (10,14) können hierbei jeweils aus einem einzigen einheitlichen Material oder aus Mischungen unterschiedlicher Materialien bestehen. In einer weiteren Abwandlung ist es möglich, im Bindemittel (15) neben den harten Schleifmittelpartikeln (10,25) auch zusätzlich minderharte Schleifmittel (14) einzubetten.

Das Bindemittel (15) kann aus geeigneten pulverförmigen Metallen und anderen Zuschlagstoffen bestehen. Dies können z.B. Eisen, Wolfram und/oder Bronze sein, wobei diese Materialien in Reinform oder in Mischform vorliegen können.

Der Schleifbelag (5) wird aus den in Pulver- oder Partikelform vorliegenden Ausgangsmaterialien in geeigneter Weise durch Sintern hergestellt.

Die harten Schleifmittel (10) haben eine geeignete Partikelform und bestehen vorzugsweise aus Diamant oder aus kubischem Bornitrid. Die minderharten Schleifmittel (14) bestehen beispielsweise aus Korund oder Siliziumkarbid. Sie können insbesondere ganz oder teilweise aus keramischem Korund bestehen.

Die minderharten Schleifmittel (14) weisen vorzugsweise eine Härte von ca. 16 - 27 GPa (HV1) auf. Die harten Schleifmittel (10) haben z.B. eine Härte von ca. 45 GPa (HV1) bei kubischem Bornitrid oder eine Härte von ca. 70 GPa (HV1) bei Diamant.

Eine bevorzugte Kombination von harten und minderharten Schleifmitteln (10,14) liegt vor, wenn der Härteunterschied zwischen ihnen mindestens 15 GPa (HV1) beträgt.

Der Durchmesser der Kornhohlkugeln (13) einschließlich des darin eingebundenen minderharten Schleifmittels (14) beträgt vorzugsweise das 1- bis 10-fache des mittleren Durchmessers des oder eines der harten Schleifmittelpartikel (10,25). Die Kornhohlkugeln (13) haben vorzugsweise einen Durchmesser von 1 mm oder größer. Die harten Schleifmittelpartikel (10,25) besitzen einen Durchmesser von ca. 0,2 mm bis 0,8 mm. In Figur 8 sind die Verhältnisse der Übersicht wegen vergrößert dargestellt.

Der Durchmesser der auf der Kornhohlkugel (13) angeordneten minderharten Schleifmittel (14) hat vorzugsweise einen kleineren Durchmesser als die harten Schleifmittel (10), vorzugsweise in der Größenordnung von einem Drittel.

Die vorstehend genannten Maßangaben für die Härten und Größen der Schleifkörper (13) und Schleifmittel (10,14) stellen bevorzugte Werte dar, von denen im Rahmen der Erfindung aber auch abgewichen werden kann.

Für die Ausgestaltung der Kornhohlkugeln (13) gibt es verschiedene Ausführungsformen. Diese Schleifkörper bestehen aus mindestens zwei Komponenten, können aber auch drei Komponenten oder mehr aufweisen. Figur 8 zeigt z.B. in der rechten unteren Bildhälfte schematisch eine Kornhohlkugel (13) in 2-Komponenten-Ausführung, während in der linken oberen Bildhälfte eine Kornhohlkugel (13) in 3-Komponenten-Ausführung dargestellt ist.

In der einen 2-Komponenten-Variante kann der Mantel (24) der Kornhohlkugel (13) aus einem keramischen oder organischen Material, bestehen, wobei wegen der höheren thermischen und mechanischen Belastbarkeit keramisches Material Vorteile hat. Das körnige minderharte Schleifmittel (14), z.B. Korrund, ist in dieser Ausführungsform unmittelbar im Mantel (24) bzw. das Oberflächenmaterial der Kornhohlkugel (13) eingebunden., wobei eine sogenannte Zwei-Komponenten-Kornhohlkugel gebildet wird.

In der anderen 3-Komponenten-Variante ist das körnige minderharte Schleifmittel (14) mittels eines zusätzlichen, vorzugsweise keramischen Bindemittels (16) mit der äußeren Oberfläche (24) der Kornhohlkugel (13) verbunden. In dieser Variante empfiehlt es sich, den Körper der Kornhohlkugel (13) ebenfalls aus einem keramischen Material auszubilden.

Figur 1 zeigt ein Trennschleifwerkzeug (1) in Form einer Trennschleifscheibe (17), insbesondere einer Diamant-Trennschleifscheibe. Sie besitzt einen Tragkörper (4) in Gestalt eines ebenen und im Wesentlichen kreisrunden Stammblatts aus Stahl oder einem anderen Material, welches eine Zentralbohrung (2) für die Drehachse (3) und eine rotatorische Antriebsverbindung sowie vorzugsweise eine Vielzahl von kleinen lochförmigen Durchbrechungen (7) aufweist, die in Spirallinien (9) angeordnet sind. Die Gestaltung kann der in der EP-A-1 099 524 gezeigten Bauform entsprechen.

In der Variante von Figur.3 kann das Stammblatt auf ein oder beiden Seiten noch einen zusätzlichen, vorzugsweise ebenfalls spiralförmig angeordneten Schneidbelag (8) aufweisen, der z.B. aus Diamantpartikeln besteht, die vorzugsweise galvanisch auf der Stammblattoberfläche gebunden sind. Die Spiralformen (9) sind in den Zeichnungen jeweils in der durch Pfeil angegebenen Drehrichtung ausgebaucht. Bei einfacheren Trennschleifscheiben können die Durchbrechungen (9) und die zusätzlichen Schneidbeläge (8) auch entfallen.

Der Schleifbelag (5) besteht aus mehreren gebogenen blockartigen oder segmentförmigen Schleifelementen (12), die als Schneidkranz gleichmäßig am Umfang des Stammblattes verteilt angeordnet sind und mit dem Außenrand des Stammblatts durch Laserschweißen oder auf sonstige geeignete Art verbunden sind. Figur 2 zeigt hierzu die Trennschleifscheibe (17) im abgebrochenen Querschnitt mit der Schweißnaht (6) zwischen dem Außenrand des Stammblatt und dem stumpf aufgesetzten Schleifelement (12).

Alternativ kann der Schleifbelag (5) am Randbereich eines Tragkörpers (4) aufgesintert sein und diesen im Querschnitt U-förmig umfassen, wobei er sich auch über die randseitigen Seitenwandbereiche des Tragkörpers (4) erstreckt. Figur 2 zeigt diese Anordnung schematisch mit gestrichelten Linien.

Die untereinander in Umfangsrichtung auf Abstand gesetzten und durch Hinterschnitte (11) im Stammblattrand getrennten Schleifelemente (12) haben an ihren frei liegenden Seiten Schleifflächen, an denen die Kornhohlkugeln (13) und die harten sowie minderharten Schleifmittel (10,14) wirksam werden.

In Figur 4 und 5 ist ein Schleifwerkzeug (1) in Form eines biegeelastischen Sägeseils (19) dargestellt. Der Tragkörper (4) wird hier von einer Drahtseele (20) gebildet, die durchgängig oder stellenweise von einer Schraubenfeder (21) umschlossen ist, auf der stellenweise der Schleifbelag (5) unter Bildung von in Längsrichtung distanzierten Schleifelementen (12) aufgebracht ist. Die Schleifelemente (12) bilden die sogenannten Schleifperlen oder Schneidperlen des Sägeseils (19). Die Seele (20), die Feder (21) und auch Teilbereiche des Schleifbelags (5) sind von einer elastischen Umhüllung (20) umschlossen, die aus einem geeigneten Kunststoff besteht, der an die vorgenannten Teile angegossen oder angeformt wird. Das Sägeseil (19) kann hierbei eine Ausbildung entsprechend der WO 98/35778 haben.

In Figur 6 ist eine Variante des Schleifwerkzeugs (1) in Gestalt einer sogenannten Bohrkrone (18) dargestellt. Der Tragkörper (4) hat hier eine im Wesentlichen zylindrische rohr- und topfartige Form, an deren freien stirnseitigen Rand der Schleifbelag (5) in Gestalt von mehreren gleichmäßig im Kreis verteilten und umfangseitig beabstandeten Schleifelementen (12) angeordnet ist. Die Schleifelemente (5) können im Fußbereich untereinander unter Bildung eines gezahnten Schleifrings verbunden sein, was in der oberen Bildhälfte von Figur 6 dargestellt ist. Alternativ können die Schleifelemente (5) einzeln angeordnet und mit dem Tragkörper (4) direkt verbunden sein, was in der unteren Bildhälfte von Figur 6 angedeutet ist.

Der Tragkörper (4) kann aus Metall, Kunststoff oder einem sonstigen geeigneten Material bestehen, wobei die Schleifelemente (12) in geeigneter Weise dauerhaft oder evtl. austauschbar mit dem Tragkörper (4) verbunden sind. In der gezeigten Ausführungsform haben die Schleifelemente (12) eine gebogene Form und sind in Umfangsrichtung ausgerichtet. Alternativ können die Schleifelemente (12) eine im Wesentlichen radiale Ausrichtung besitzen.

Figur 7 zeigt eine weitere Variante eines Schleifwerkzeugs (1), welches hier als gewölbter oder ebener Schleiftopf (23) ausgebildet ist. Der Tragkörper (4) hat z.B. eine topfartige Form mit einer Zentralbohrung (2). Der Schleifbelag (5) besteht hier wiederum aus mehreren blockförmigen Schleifelementen (12), die an der Stirnseite des Schleiftopfs (23), d.h. an der Unterseite eines Außenrings und ggf. auch an Verbindungsstegen dauerhaft oder austauschbar angeordnet sind. Die Schleifelemente (12) sind im Wesentlichen in Umfangsrichtung ausgerichtet und können hierbei leicht schräg ausgestellt sein bzw. eine in Umfangsrichtung gekrümmte Form haben.

In einer nicht gezeigten Variante kann die Trennschleifscheibe (17) in der Art einer in Gänze gesinterten Scheibe ausgebildet sein, bei der der Tragkörper oder Scheibenkörper und der Schleifbelag einstückig miteinander verbunden sind. Der gesinterte Scheibenkörper kann sich in mehrere konzentrische ringförmige Abschnitte unterteilen, die homogen und einstückig durch Sintern miteinander verbunden sind. In diesen Ringabschnitten sind unterschiedliche stoffliche Zusammensetzungen des Sintermaterials vorhanden.

Abwandlungen der gezeigten Ausführungsbeispiele sind in verschiedener Weise möglich. Grundsätzlich kann das Schleifwerkzeug (1) mit seinem Tragkörper (4) und seinem Schleifbelag (5) eine beliebig geeignete Formgebung haben und sich an unterschiedlichste Einsatzzwecke anpassen lassen. Das Schleifwerkzeug (1) kann nicht nur zum Trennen oder Schlitzen von harten Materialien, sondern auch zum Oberflächenabtrag verwendet werden. Die angegebenen Materialkomponenten können untereinander vertauscht oder beliebig miteinander kombiniert werden.

### BEZUGSZEICHENLISTE

- 1: Schleifwerkzeug
- 2: Zentralbohrung
- 3: Drehachse
- 4: Tragkörper, Scheibenkörper
- 5: Schleifbelag
- 6: Verbindungsnaht, Schweißnaht
- 7: Durchbrechung
- 8: zusätzlicher Schneidbelag, Diamantbelag
- 9: Spirallinie
- 10: hartes Schleifmittel, Diamant, kubisches Bornitrid
- 11: Hinterschnitt
- 12: Schleifelement
- 13: Schleifkörper, Kornhohlkugel
- 14: minderhartes Schleifmittel, Korrund, Siliziumkarbid
- 15: Bindemittel, Matrix für Schleifbelag
- 16: Bindemittel für Kornhohlkugel
- 17: Trennschleifscheibe, Diamant-Trennschleifscheibe
- 18: Bohrkrone
- 19: Sägeseil
- 20: Seele
- 21: Feder
- 22: elastische Umhüllung
- 23: Schleiftopf
- 24: Mantel, äußere Oberfläche der Kornhohlkugel
- 25: Schleifpartikel

## Patentansprüche

1. Gebundenes Schleifwerkzeug, vorzugsweise Trennschleifwerkzeug, enthaltend einen Schleifbelag (5) mit einem metallischen Bindemittel (15) und Schleifmaterialien, wobei
- der gesinterte Schleifbelag (5) eine Mischung von Schleifkörpern (13) und Schleifpartikeln (25) enthält,
- die Schleifkörper (13) als Kornhohlkugeln ausgebildet sind,
- der Schleifbelag (5) ein oder mehrere Arten harter Schleifmittel (10) sowie ein oder mehrere Arten minderharter Schleifmittel (14) enthält,
- wobei die minderharten Schleifmittel (14) an der äußeren Oberfläche der Kornhohlkugeln (13) angeordnet sind und
- die harten Schleifmittel (10) die Schleifpartikel (25) bilden.

2. Schleifwerkzeug nach Anspruch 1, **dadurch gekennzeichnet, dass** das Schleifwerkzeug (1) einen Tragkörper (4) mit einem umfangseitig oder stirnseitig angeordneten Schleifbelag (5) aufweist.

3. Schleifwerkzeug nach Anspruch 1 oder 2, **dadurch gekennzeichnet, dass** als harte Schleifmittel (10) Diamant und/oder kubisches Bornitrid enthalten sind.

4. Schleifwerkzeug nach einem der vorhergehenden Ansprüche, **dadurch gekennzeichnet, dass** als minderharte Schleifmittel Korund und/oder Siliziumkarbid enthalten sind.

5. Schleifwerkzeug nach Anspruch 4, **dadurch gekennzeichnet, dass** die minderharten Schleifmittel (14) ganz oder teilweise aus keramischem Korund bestehen.

6. Schleifwerkzeug nach einem der vorhergehenden Ansprüche, **dadurch gekennzeichnet, dass** der Härteunterschied zwischen dem harten (10) und dem minderharten Schleifmittel (14) mindestens 15 Gpa (HV 1) beträgt.

7. Schleifwerkzeug nach einem der vorhergehenden Ansprüche, **dadurch gekennzeichnet, dass** die Kornhohlkugeln (13) aus einem keramischen Material bestehen, in das minderharte körnige Schleifmittel (14) ohne ein weiteres Bindemittel unmittelbar in die äußere Oberfläche (24) der Kornhohlkugeln (13) eingebunden sind.

8. Schleifwerkzeug nach einem der vorhergehenden Ansprüche, **dadurch gekennzeichnet, dass** der Körper der Kornhohlkugel (13) aus einem keramischen Material besteht und das minderharte Schleifmittel (14) mittels eines keramischen Bindemittels (16) mit der äußeren Oberfläche (24) der Kornhohlkugel (13) verbunden ist.

9. Schleifwerkzeug nach einem der vorhergehenden Ansprüche, **dadurch gekennzeichnet, dass** der Durchmesser der Kornhohlkugel (13) einschließlich des darin eingebundenen minderharten Schleifmittels (14) das 1 bis 10-fache des mittleren Durchmessers des oder eines der harten Schleifmittel (10) beträgt.

10. Schleifwerkzeug nach einem der vorhergehenden Ansprüche, **dadurch gekennzeichnet, dass** die minderharten körnigen Schleifmittel (14) einen kleineren Durchmesser als die harten Schleifmittelpartikel (10,25) aufweist.

11. Schleifwerkzeug nach einem der vorhergehenden Ansprüche, **dadurch gekennzeichnet, dass** der Schleifbelag (5) von ein oder mehreren Schleifelementen (12) gebildet ist, die mit dem Tragkörper (4) verbunden sind.

12. Schleifwerkzeug nach Anspruch 11, **dadurch gekennzeichnet, dass** der Tragkörper (4) aus einem anderen Material als der Schleifbelag (5) besteht.

13. Schleifwerkzeug nach einem der vorhergehenden Ansprüche 1 bis 10, **dadurch gekennzeichnet, dass** der Schleifbelag (5) Bestandteil eines in Gänze oder zumindest zum Teil gesinterten Tragkörpers (4) ist.

14. Schleifwerkzeug nach einem der vorhergehenden Ansprüche, **dadurch gekennzeichnet, dass** der Tragkörper (4) außer dem Schleifbelag (5) mindestens einen zusätzlichen Schneidbelag (8) aufweist.

15. Schleifwerkzeug nach einem der vorhergehenden Ansprüche, **dadurch gekennzeichnet, dass** das Trennschleifwerkzeug (1) als Trennschleifscheibe (17), als Bohrkrone (18) oder als flexibles Sägeseil (19) ausgebildet ist.

16. Schleifwerkzeug nach einem der vorhergehenden Ansprüche, **dadurch gekennzeichnet, dass** das Schleifwerkzeug (1) als Schleiftopf (23) ausgebildet ist.

## Claims

1. Bonded grinding tool, especially cutting-off tool, containing an abrasive layer (5) with a metallic bonding agent (15) and abrasive materials,
- the sintered abrasive layer (5) containing a mixture of abrasive bodies (13) and abrasive particles (25),
- the abrasive bodies (13) being designed as grain hollow balls,
- the abrasive layer (5) containing one or more types of hard abrasive agent (10) and one or more types of less-hard abrasive agent (14),
- the less-hard abrasive agents (14) being arranged on the outer surface of the grain hollow balls (13), and
- the hard abrasive agents (10) forming the abrasive particles (25).

2. Grinding tool according to Claim 1, **characterized in that** the grinding tool (1) has a supporting body (4) with an abrasive layer (5) arranged on the circumference or the end face.

3. Grinding tool according to Claim 1 or 2, **characterized in that** diamond and/or cubic boron nitride are/is contained as hard abrasive agents (10).

4. Grinding tool according to one of the preceding claims, **characterized in that** corundum and/or silicon carbide are/is contained as less-hard abrasive agents.

5. Grinding tool according to Claim 4, **characterized in that** the less-hard abrasive agents (14) consist entirely or partly of ceramic corundum.

6. Grinding tool according to one of the preceding claims, **characterized in that** the difference in hardness between the hard abrasive agent (10) and the less-hard abrasive agent (14) is at least 15 Gpa (HV 1).

7. Grinding tool according to one of the preceding claims, **characterized in that** the grain hollow balls (13) consist of a ceramic material in which less-hard granular abrasive agents (14) are bonded in place in the outer surface (24) of the grain hollow balls (13) without a further bonding agent.

8. Grinding tool according to one of the preceding claims, **characterized in that** the body of the grain hollow ball (13) consists of a ceramic material, and the less-hard abrasive agent (14) is connected to the outer surface (24) of the grain hollow ball (13) by means of a ceramic bonding agent (16).

9. Grinding tool according to one of the preceding claims, **characterized in that** the diameter of the grain hollow ball (13) including the less-hard abrasive agent (14) bonded in place therein is 1 to 10 times the average diameter of the hard abrasive agent (10) or one of the hard abrasive agents (10).

10. Grinding tool according to one of the preceding claims, **characterized in that** the less-hard granular abrasive agents (14) have a smaller diameter than the hard abrasive agent particles (10, 25).

11. Grinding tool according to one of the preceding claims, **characterized in that** the abrasive layer (5) is formed by one or more abrasive elements (12) which are connected to the supporting body (4).

12. Grinding tool according to Claim 11, **characterized in that** the supporting body (4) consists of a material different from the abrasive layer (5).

13. Grinding tool according to one of the preceding claims, **characterized in that** the abrasive layer (5) is an integral part of a fully or at least partly sintered supporting body (4).

14. Grinding tool according to one of the preceding claims, **characterized in that** the supporting body (4) has, in addition to the abrasive layer (5), at least one additional cutting layer (8).

15. Grinding tool according to one of the preceding claims, **characterized in that** the cutting-off tool (1) is designed as a cutting-off wheel (17), as a drill bit (18) or as a flexible sawing cable (19).

16. Grinding tool according to one of the preceding claims, **characterized in that** the grinding tool (1) is designed as a grinding cup (23).

## Revendications

1. Outil de meulage à liant, de préférence outil de tronçonnage, contenant un revêtement abrasif (5) avec un liant métallique (15) et des matériaux abrasifs, dans lequel :
- le revêtement abrasif fritté (5) contient un mélange de corps abrasifs (13) et de particules abrasives (25),
- les corps abrasifs (13) sont réalisés sous forme de grains sphériques creux,
- le revêtement abrasif (5) contient un ou plusieurs types d'agents abrasifs durs (10) ainsi qu'un ou plusieurs types d'agents abrasifs moins durs (14),
- les agents abrasifs moins durs (14) étant disposés sur la surface extérieure des grains sphériques creux (13) et
- les agents abrasifs durs (10) formant les particules abrasives (25).

2. Outil de meulage selon la revendication 1, **caractérisé en ce que** l'outil de meulage (1) présente un corps de support (4) avec un revêtement abrasif (5) disposé sur la périphérie ou sur le côté frontal.

3. Outil de meulage selon la revendication 1 ou 2, **caractérisé en ce que** l'on utilise comme agents abrasifs durs (10) du diamant et/ou du nitrure de bore cubique.

4. Outil de meulage selon l'une quelconque des revendications précédentes, **caractérisé en ce que** l'on utilise comme agents abrasifs moins durs du corindon et/ou du carbure de silicium.

5. Outil de meulage selon la revendication 4, **caractérisé en ce que** les agents abrasifs moins durs (14) se composent complètement ou partiellement de corindon céramique.

6. Outil de meulage selon l'une quelconque des revendications précédentes, **caractérisé en ce que** la différence de dureté entre l'agent abrasif dur (10) et l'agent abrasif moins dur (14) est d'au moins 15 Gpa (HV 1).

7. Outil de meulage selon l'une quelconque des revendications précédentes, **caractérisé en ce que** les grains sphériques creux (13) se composent d'un matériau céramique dans lequel des agents abrasifs granuleux moins durs (14) sont intégrés sans autre liant, directement dans la surface extérieure (24) des grains sphériques creux (13).

8. Outil de meulage selon l'une quelconque des revendications précédentes, **caractérisé en ce que** le corps des grains sphériques creux (13) se compose d'un matériau céramique et l'agent abrasif moins dur (14) est lié au moyen d'un liant céramique (16) à la surface extérieure (24) des grains sphériques creux (13).

9. Outil de meulage selon l'une quelconque des revendications précédentes, **caractérisé en ce que** le diamètre des grains sphériques creux (13) y compris l'agent abrasif moins dur (14) incorporé dans ceux-ci vaut 1 à 10 fois le diamètre moyen de l'agent abrasif dur (10) ou de l'un des agents abrasifs durs (10).

10. Outil de meulage selon l'une quelconque des revendications précédentes, **caractérisé en ce que** l'agent abrasif granuleux moins dur (14) présente un diamètre plus petit que les particules d'agent abrasif dur (10, 25).

11. Outil de meulage selon l'une quelconque des revendications précédentes, **caractérisé en ce que** le revêtement abrasif (15) est formé par un ou plusieurs éléments abrasifs (12) qui sont liés au corps de support (4).

12. Outil de meulage selon la revendication 11, **caractérisé en ce que** le corps de support (4) se compose d'un autre matériau que le revêtement abrasif (5).

13. Outil de meulage selon l'une quelconque des revendications précédentes 1 à 10, **caractérisé en ce que** le revêtement abrasif (5) fait partie d'un corps de support (4) complètement ou au moins partiellement fritté.

14. Outil de meulage selon l'une quelconque des revendications précédentes, **caractérisé en ce que** le corps de support (4) présente en plus du revêtement abrasif (5) au moins un revêtement coupant supplémentaire (8).

15. Outil de meulage selon l'une quelconque des revendications précédentes, **caractérisé en ce que** l'outil de tronçonnage (1) est réalisé sous forme de meule de tronçonnage (17), sous forme de trépan (18) ou sous forme de fil de sciage flexible (19).

16. Outil de meulage selon l'une quelconque des revendications précédentes, **caractérisé en ce que** l'outil de meulage (1) est réalisé sous forme de meule boisseau droite (23).
